# EUROPÄISCHE PATENTSCHRIFT

(11) **EP 3 031 540 B1**
(45) Veröffentlichungstag und Bekanntmachung des Hinweises auf die Patenterteilung: **22.03.2017**
(21) Anmeldenummer: 15190489.3
(22) Anmeldetag: 20.10.2015
(51) Int. Cl.: B21B 31/32

(54) **WALZGERÜST MIT WALZENANSTELLEINRICHTUNG**
ROLLING MILL STAND COMPRISING A DEVICE FOR ADJUSTING THE ROLL GAP
CAGE DE LAMINOIR COMPRENANT UN DISPOSITIF POUR AJUSTER L'ENTREFER

(30) Priorität: 08.12.2014 DE 102014225162
(43) Veröffentlichungstag der Anmeldung: 15.06.2016
(73) Patentinhaber: Achenbach Buschhütten GmbH & Co. KG, 57223 Kreuztal (DE)
(72) Erfinder: Barten, Axel, 57223 Kreuztal (DE); Schlag, Harald, 57223 Kreuztal (DE)
(74) Vertreter: advotec.

(56) Entgegenhaltungen:
- EP-B1- 1 420 898
- DE-A1- 10 357 554
- JP-A- S62 130 705

## Beschreibung

Die vorliegende Erfindung betrifft ein Walzgerüst, insbesondere Warmwalzgerüst, mit einer unteren und einer oberen Arbeitswalze und zumindest einer Walzenanstelleinrichtung, die sich an einem Stützjoch des Walzgerüstes abstützt und zur Erzeugung einer in einem zwischen den Arbeitswalzen ausgebildeten Walzspalt wirkenden Walzkraft dient, wobei die Walzenanstelleinrichtung einen Teleskopzylinder aufweist mit einem ersten Anstellzylinder und einem zweiten Anstellzylinder, wobei ein Kolben des zweiten Anstellzylinders in einem Kolben des ersten Anstellzylinders geführt ist.

Es ist bekannt, Walzgerüste mit hydraulisch betriebenen Walzenanstelleinrichtungen zu versehen, die zur Erzeugung der Walzkraft dienen. In der Regel wirken derartige Walzenanstelleinrichtungen nicht unmittelbar auf die Arbeitswalzen, sondern stützen sich zwischen einem Stützjoch des Walzengerüstes und einer oberen von zwei Stützwalzen ab, die jeweils mit den Arbeitswalzen zusammenwirken. Walzgerüste werden üblicherweise in einem Einweg- oder Reversierbetrieb betrieben, in dem das Walzgut in mehreren sogenannten Stichen durch den von Stich zu Stich kleiner werdenden Walzspalt hindurch bewegt wird, um ausgehend von einer Anfangsdicke des Walzgutes zu der am Ende des Walzvorgangs gewünschten Materialdicke des Walzgutes zu gelangen.

Bei den bekannten Walzenanstelleinrichtungen erfolgt sowohl das anfängliche Zusammenfahren der Arbeitswalzen zur Einstellung eines Anfangsspaltmaßes zur Erzeugung der zu Beginn des Walzvorgangs gewünschten Walzkraft als auch die Einstellung des kontinuierlich reduzierten Walzspaltes während des Walzbetriebes über ein mehr oder weniger konstantes Druckmittelvolumen der Walzenanstelleinrichtung.

Aufgrund der für das anfängliche Zusammenfahren der Arbeitswalzen erforderlichen Hublänge wird ein entsprechend großes Druckmittelvolumen benötigt, das bei der Erzeugung der Walzkraft komprimiert und somit hydraulisch vorgespannt wird. Bedingt durch das "vorgespannte" Druckmittelvolumen kommt es in der Praxis zu einem unerwünschten Gegeneinanderschlagen der Arbeitswalzen, wenn das Walzgut nach dem letzten Stich vollständig aus dem Walzspalt herausgelangt ist. Die Folge hiervon sind Beschädigungen der Oberfläche der Arbeitswalzen, die eine regelmäßige Aufarbeitung der Arbeitswalzen notwendig machen. Verbunden hiermit sind entsprechende Wartungs- und Stillstandszeiten des Walzgerüstes, die letztendlich Produktionsausfälle verursachen.

Aus der EP 1 420 898 B1 ist ein Walzgerüst der eingangs genannten Art bekannt, das eine Walzenanstelleinrichtung mit einem Teleskopzylinder aufweist mit einem ersten Anstellzylinder und einem zweiten Anstellzylinder, wobei ein Kolben des zweiten Anstellzylinders in einem Kolben des ersten Anstellzylinders geführt ist. Die Zylinderräume der Anstellzylinder der bekannten Walzenanstelleinrichtung sind hydraulisch miteinander verbunden, wobei die Anstellzylinder einen identischen Hub aufweisen.

Der vorliegenden Erfindung liegt die Aufgabe zugrunde, ein Walzgerüst vorzuschlagen, das mit einer Walzenanstelleinrichtung versehen ist, die das bekannte Gegeneinanderschlagen der Arbeitswalzen verhindert.

Zur Lösung dieser Aufgabe weist das erfindungsgemäße Walzgerüst die Merkmale des Anspruchs 1 auf.

Erfindungsgemäß ist der erste Anstellzylinder als Langhubzylinder mit einem Langhubkolben und der zweite Anstellzylinder als Kurzhubzylinder mit einem Kurzhubkolben ausgebildet, wobei der Langhubzylinder eine Arretierungseinrichtung zur Arretierung des Hubs aufweist, die kraft- oder formschlüssig mit dem Stützjoch verbunden ist.

Die erfindungsgemäß ausgestaltete Walzenanstelleinrichtung ermöglicht somit eine differenzierte Walzenanstellung, wobei der wesentliche Teil des für die Anstellung von der Walzenanstelleinrichtung auszuführenden Anstellstrecke von dem Kolben des Langhubzylinders ausgeführt wird und der Teil der Anstellstrecke, der zur Erzeugung der Walzkraft und zur Einstellung oder Veränderung des Walzspaltes, insbesondere bei einer Dickenregelung der Walzgutdicke, von der Walzenanstelleinrichtung ausgeführt werden muss, von dem Kolben des Kurzhubzylinders ausgeführt wird. Mittels der Arretierungseinrichtung, die kraft- oder formschlüssig mit dem Walzgerüst verbunden ist, kann nach Erzeugung der Walzkraft eine Entlastung der auf den Kolben des Langhubzylinders wirkenden Druckmittelsäule durch Ableitung des Kraftflusses in das Walzgerüst erfolgen, mit dem Ergebnis, dass keine Kompression des auf den Kolben des Langhubzylinders wirkenden Druckmittelvolumens erfolgt und lediglich das vergleichsweise kleine Druckmittelvolumen des Kurzhubzylinders mit der Walzkraft beaufschlagt wird.

Da bei dem kleinen Druckmittelvolumen des Kurzhubzylinders Kompressibilitätseffekte nahezu vernachlässigbar sind, entstehen auch keine elastischen Rückstellkräfte, die nach einer Entfernung des Walzgutes aus dem Walzspalt ein Gegeneinanderschlagen der Arbeitswalzen verursachen könnten.

In einer besonders bevorzugten Ausführungsform des Walzgerüstes bildet der Langhubkolben einen Zylinderraum des Kurzhubzylinders und eine Druckbeaufschlagung des Kurzhubkolbens erfolgt mittels eines in einer Kolbenstange des Langhubzylinders oder des Kurzhubzylinders ausgebildeten Druckmittelkanals. Besonders bevorzugt ist es, wenn der Druckmittelkanal in der Kolbenstange des Langhubzylinders ausgebildet ist, so dass die Druckmittelzuführung von oben her, also von der Seite des Stützjoches erfolgen kann und so die Installation der Druckmittelzuführung außerhalb des Walzgerüstes erfolgen kann.

Besonders vorteilhaft hinsichtlich einer zentralen Abstützung der auf den Kolben des Langhubzylinders wirkenden Walzkraft erweist es sich, wenn die Arretierungseinrichtung mit der Kolbenstange des Langhubzylinders zusammenwirkt, derart, dass eine am Walzgerüst außerhalb des Zylinderraums des Langhubzylinders angeordnete Verriegelungseinrichtung eine äußere Eingriffseinrichtung aufweist, die in eine am Umfang der Kolbenstange ausgebildete innere Eingriffseinrichtung eingreift.

Wenn die Kolbenstange zur Ausbildung der inneren Eingriffseinrichtung einen Bajonettbund mit axialen Durchführungsnuten und peripheren Riegelnuten aufweist, der mit einem Bajonettring mit radial inneren Verriegelungsvorsprüngen zur Ausbildung der äußeren Eingriffseinrichtungen zusammenwirkt, ist es möglich, den Verriegelungsvorgang bzw. Arretierungsvorgang mit einer einfachen um die Kolbenstangenachse erfolgenden Drehbewegung des Bajonettrings auszuführen. In Abhängigkeit von der axialen Erstreckung des Bajonettbundes und der Anzahl der darin ausgebildeten peripheren Riegelnuten kann eine Vielzahl von axialen Verriegelungsmöglichkeiten längs des Verriegelungsabschnitts der Kolbenstange definiert werden.

Besonders vorteilhaft ist es auch, wenn die Arretierungseinrichtung zur Betätigung eine radial außen am Bajonettring angeordnete Antriebseinrichtung aufweist, die ein Drehen des Bajonettrings um eine Kolbenachse des Langhubzylinders in eine Verriegelungsstellung bewirkt.

Wenn die Antriebseinrichtung als Umfangsgetriebe mit einem am Umfang des Bajonettrings angeordneten Antriebselement ausgebildet ist, kann das Umfangsgetriebe zur Ausbildung einer Verriegelungsübersetzung dienen, derart, dass eine minimale Drehung der Antriebseinrichtung eine zur Verriegelung der Verriegelungsvorsprünge in den Verriegelungsnuten ausreichend große Drehbewegungen des Bajonettrings bewirkt.

Vorzugsweise ist die Antriebseinrichtung als hydraulische Antriebseinrichtung ausgebildet, so dass sowohl die Anstellzylinder der Walzenanstelleinrichtung als auch die Antriebseinrichtung der Arretierungseinrichtung über ein gemeinsames hydraulisches System mit Druckmittel beaufschlagt werden können.

Eine besonders platzsparende Anordnung der Walzenanstelleinrichtung im Walzgerüst wird möglich, wenn der Zylinderraum des Langhubzylinders im Stützjoch ausgebildet ist, und die Arretierungseinrichtung an einem mit dem Stützjoch verbundenen Zylinderboden des Zylinderraumes ausgebildet ist.

Eine möglichst direkte und biegesteife Krafteinleitung der Walzkraft von der Kolbenstange über den Bajonettring in das Stützjoch wird möglich, wenn der Bajonettring der äußeren Verriegelungseinrichtung sich formschlüssig an mit dem Stützjoch verbundenen Stützwangen abstützt.

Nachfolgend wird eine bevorzugte Ausführungsform der Erfindung anhand der Zeichnung näher erläutert.

Es zeigen:
- **Fig. 1**: eine an einem Stützjoch eines Walzgerüsts angeordnete Walzenanstelleinrichtung in einer oberen Hubstellung;
- **Fig. 2**: eine Arretierungseinrichtung der in **Fig. 1** dargestellten Walzenanstelleinrichtung in Draufsicht;
- **Fig. 3**: die in **Fig. 1** dargestellte Walzenanstelleinrichtung in einer Verriegelungsstellung;
- **Fig. 4**: eine Schnittdarstellung durch die Arretierungseinrichtung in Verriegelungsstellung.

**Fig. 1** zeigt eine Walzenanstelleinrichtung 10 mit einem Langhubzylinder 11 mit einer in einem Stützjoch 12 eines Walzgerüstes 13 angeordneten Zylinderbuchse 14, die zusammen mit einem oberen Zylinderboden 15 und einem unteren Zylinderboden 16 einen Zylinderraum 17 des Langhubzylinders 11 definiert, in dem ein Langhubkolben 18 geführt ist. Der Langhubkolben 18 weist eine Kolbenstange 19 auf, die durch den oberen Zylinderboden 15 herausgeführt ist. Zur Druckbeaufschlagung des als doppelt wirkender Kolben ausgeführten Langhubkolbens 18 ist sowohl der obere Zylinderboden 15 als auch der untere Zylinderboden 16 mit einem Druckmittelkanal 20 bzw. 21 versehen.

Der Langhubkolben 18 des Langhubzylinders 11 bildet einen Zylinderraum 22 eines Kurzhubzylinders 23 aus, dessen Kurzhubkolben 24 in dem Zylinderraum 22 geführt ist. Der Kurzhubkolben 24 weist eine Kolbenstange 25 auf, die sowohl durch einen unteren Kolbenboden 26 des Langhubkolbens 18 als auch durch den unteren Zylinderboden 16 hindurchgeführt ist, der den Zylinderraum 17 des Langhubzylinders 11 nach unten begrenzt. Die Kolbenstange 25 des Kurzhubkolbens 24 ist an ihrem unteren Ende mit einem Einbaustück 27 verbunden, das zur Lagerung eines Wellenzapfens 28 einer oberen von zwei die Arbeitswalzen des Walzgerüstes 13 zwischen sich aufnehmenden Stützwalzen dient.

Wie **Fig. 1** zeigt, ist zur Druckbeaufschlagung eines Kolbenbodens 29 des Kurzhubkolbens 24 die Kolbenstange 19 mit einem Druckmittelkanal 30 versehen und weist darüber hinaus zwei Druckmittelkanäle 31 zur Druckentlastung bzw. zur Druckbeaufschlagung des Kolbenbodens 29 auf.

Das Stützjoch 12 ist auf seiner Oberseite mit einer Arretierungseinrichtung 32 versehen, die im vorliegenden Fall auf dem oberen Zylinderboden 15 des Langhubzylinders 11 angeordnet ist und als Bajonetteinrichtung mit einem auf der Kolbenstange 19 angeordneten Bajonettbund 33 und einem Bajonettring 34 versehen ist. Wie Fig. 2 zeigt, weist der Bajonettbund 33 sich in axialer Richtung parallel zu einer Kolbenachse 35 der Kolbenstange erstreckende axiale Durchführungsnuten 36 sowie periphere Riegelnuten 37 auf, die die Herstellung einer Eingriffsverbindung mit radial inneren Verriegelungsvorsprüngen 38 des Bajonettrings 34 ermöglichen.

Um die Herstellung einer Eingriffsverbindung zwischen den Verriegelungsvorsprüngen 38 des Bajonettrings 34 und den Riegelnuten 37 des Bajonettbunds 33 zu ermöglichen, ist die Arretierungseinrichtung 32 mit einer auf den Bajonettring 34 wirkenden Antriebseinrichtung 39 versehen, die im Falle des vorliegenden Ausführungsbeispiels zwei diametral einander gegenüberliegend am radial äußeren Umfang des Bajonettrings 34 angeordnete Antriebsräder 40 aufweist, die über hydraulisch angetriebene Antriebswellen 41 gedreht werden.

In der Darstellung der Walzenanstelleinrichtung 10 in Fig. 1 befindet sich die Walzenanstelleinrichtung 10 in ihrer oberen Hubstellung, in der ein in **Fig. 1** nicht dargestellter Walzspalt die maximale Spalthöhe aufweist. In dieser Stellung befinden sich sowohl der Langhubkolben 18 des Langhubzylinders 11 als auch der Kurzhubkolben 24 des Kurzhubzylinders 23 in ihrer oberen Hubstellung, in der der Langhubkolben 18 mit seinem oberen Kolbenboden 42 bei der hier dargestellten Ausführungsform der Walzenanstelleinrichtung 10 am oberen Zylinderboden 15 anliegt und der Kurzhubkolben 24 mit seinem Kolbenboden 29 gegen den oberen Kolbenboden 42 des Langhubkolbens 18 anliegt. Weiterhin befinden sich der Bajonettbund 33 und der Bajonettring 34 der Arretierungseinrichtung 32 außer Eingriff, wobei hier der Bajonettbund 33 oberhalb des Bajonettrings 34 angeordnet ist, und zwar derart, dass, wie in **Fig. 2** dargestellt, die Verriegelungsvorsprünge 38 des Bajonettrings 34 mit den Durchführungsnuten 36 des Bajonettbunds 33 fluchten, so dass in dieser Relativanordnung des Bajonettbundes 33 und des Bajonettrings 34 der Langhubkolben 18 axial nach unten verfahren werden kann und dabei die Verriegelungsvorsprünge 38 des Bajonettrings 34 in die Durchführungsnuten 36 des Bajonettbunds 33 eintauchen können.

Wenn, wie in **Fig. 3** dargestellt, infolge einer Druckmittelbeaufschlagung über den Druckmittelkanal 20 der obere Kolbenboden 42 des Langhubkolbens 18 eine definierte Hubstrecke H zurückgelegt hat, die beispielsweise entsprechend einem Ausgangsspaltmaß des Walzspaltes vor Durchführung des ersten Stichs in einem Walzvorgang gewählt ist, erfolgt mittels einer Drehbewegung der Antriebsräder 40 eine Drehung des Bajonettrings 34 um die Kolbenachse 35, so dass die Verriegelungsvorsprünge 38, die im vorliegenden Fall mit einer Verriegelungsverzahnung 43 versehen sind, in die Riegelnuten 37 eingreifen, wobei im vorliegenden Fall die Riegelnuten 37 in ihrem Nutgrund mit einer korrespondierend zur Verriegelungsverzahnung 43 ausgebildeten Verriegelungsverzahnung 44 versehen sind. Hierdurch sind einerseits entsprechend der axialen Länge des Bajonettbundes 33 eine Vielzahl von axialen Verriegelungspositionen möglich, andererseits ist eine hoch belastbare mechanische Kopplung zwischen der Kolbenstange 19 des Langhubzylinders 11 und dem Bajonettring 34 bereitgestellt.

Zur Übertragung der Kraft vom Bajonettring 34 in das Stützjoch 12 stützt sich der Bajonettring 34 mit seinem Umfang formschlüssig an mit dem Stützjoch 12 verbundenen Stützwangen 45 ab.

Nach erfolgter mechanischer Verriegelung der Arretierungseinrichtung 32 in der in **Fig. 3** dargestellten Position kann eine Druckentlastung des oberen Kolbenbodens 42 des Langhubkolbens 18 erfolgen, so dass das über dem Kolbenboden 42 befindliche Druckmittelvolumen nicht mehr hydraulisch vorgespannt ist. Nunmehr kann durch eine Druckmittelbeaufschlagung des Kolbenbodens 26 des Kurzhubkolbens 24 über den Druckmittelkanal 30 eine Betätigung des Kurzhubzylinders 23 erfolgen, so dass das mit der Kolbenstange 25 des Kurzhubkolbens 24 verbundene Einbaustück 27 zur Veränderung des Spaltmaßes und Einstellung der Walzkraft nach unten verfahren werden kann. Der dabei von dem Kurzhubzylinder 23 ausgeführte Hub h ist wesentlich kleiner als der zum Anfahren der in **Fig. 3** dargestellten Verriegelungsposition vom Langhubzylinder 11 ausgeführte Hub H. Wie aus einer Zusammenschau der **Fig. 1** **und** **3** deutlich wird, ergibt sich eine von der Walzenanstelleinrichtung 10 insgesamt längs einer Anstellstrecke a ausgeführte Anstellbewegung aus einer Addition des Hubs H des Langhubzylinders 11 und des Hubs h des Kurzhubzylinders 23.

Infolge des geringen Hubs h ist auch das zum Aufbau des auf den Kurzhubkolben wirkenden Drucks benötigte Druckmittelvolumen wesentlich geringer als das zur Ausführung des Hubs H des Langhubkolbens 18 benötigte Druckmittelvolumen. Nach erfolgter Arretierung des Langhubkolbens 18 mittels der Arretierungseinrichtung 32 ist das für den Aufbau der Walzkraft benötigte Druckmittelvolumen beschränkt auf das zur Beaufschlagung des Kurzhubkolbens 24 benötigte Druckmittelvolumen, so dass etwaige elastische Rückstelleffekte allenfalls durch das dem Kurzhubkolben 24 zugeordnete Druckmittelvolumen verursacht werden könnten.

## Patentansprüche

1. Walzgerüst (13) mit einer unteren und einer oberen Arbeitswalze und zumindest einer Walzenanstelleinrichtung (10), die sich an einem Stützjoch (12) des Walzgerüstes abstützt und zur Erzeugung einer in einem zwischen den Arbeitswalzen ausgebildeten Walzspalt wirkenden Walzkraft dient, wobei die Walzenanstelleinrichtung einen Teleskopzylinder aufweist mit einem ersten Anstellzylinder und einem zweiten Anstellzylinder, wobei ein Kolben des zweiten Anstellzylinders in einem Kolben des ersten Anstellzylinders geführt ist,
**dadurch gekennzeichnet,**
**dass** der erste Anstellzylinder als Langhubzylinder (11) mit einem Langhubkolben (18) und der zweite Anstellzylinder als Kurzhubzylinder (23) mit einem Kurzhubkolben (24) ausgebildet ist, wobei der Langhubzylinder eine Arretierungseinrichtung (32) zur Arretierung des Hubs H aufweist, die kraft- oder formschlüssig mit dem Stützjoch verbunden ist.

2. Walzgerüst nach Anspruch 1,
**dadurch gekennzeichnet,**
**dass** der Langhubkolben (18) einen Zylinderraum (22) des Kurzhubzylinders (23) bildet, und eine Druckbeaufschlagung des Kurzhubkolbens (24) mittels eines in einer Kolbenstange (19, 25) des Langhubzylinders (11) oder des Kurzhubzylinders (23) ausgebildeten Druckmittelkanals (30) erfolgt.

3. Walzgerüst nach Anspruch 2,
**dadurch gekennzeichnet,**
**dass** die Arretierungseinrichtung (32) mit der Kolbenstange (19) des Langhubzylinders (11) zusammenwirkt, derart, dass eine am Walzgerüst (13) außerhalb des Zylinderraums (17) des Langhubzylinders angeordnete Verriegelungseinrichtung eine äußere Eingriffseinrichtung aufweist, die in eine am Umfang der Kolbenstange ausgebildete innere Eingriffseinrichtung eingreift.

4. Walzgerüst nach Anspruch 3,
**dadurch gekennzeichnet,**
**dass** die Kolbenstange (19) zur Ausbildung der inneren Eingriffseinrichtung einen Bajonettbund (33) mit axialen Durchführungsnuten (36) und peripheren Riegelnuten (37) aufweist, der mit einem Bajonettring (34) mit radial inneren Verriegelungsvorsprüngen (38) zur Ausbildung der äußeren Eingriffseinrichtung zusammenwirkt.

5. Walzgerüst nach Anspruch 4,
**dadurch gekennzeichnet,**
**dass** die Arretierungseinrichtung (32) zur Betätigung der Verriegelungseinrichtung eine radial außen am Bajonettring (34) angeordnete Antriebseinrichtung (39) aufweist, die ein Drehen des Bajonettrings um eine Kolbenachse (35) der Kolbenstange (19) des Langhubzylinders (11) in eine Verriegelungsstellung bewirkt.

6. Walzgerüst nach Anspruch 5,
**dadurch gekennzeichnet,**
**dass** die Antriebseinrichtung (39) als Umfangsgetriebe mit einem am Umfang des Bajonettrings (34) angeordneten Antriebselement ausgebildet ist.

7. Walzgerüst nach Anspruch 5 oder 6,
**dadurch gekennzeichnet,**
**dass** die Antriebseinrichtung (39) als hydraulische Antriebseinrichtung ausgebildet ist

8. Walzgerüst nach einem oder mehreren der vorangehenden Ansprüche,
**dadurch gekennzeichnet,**
**dass** der Zylinderraum (22) des Langhubzylinders (11) im Stützjoch (12) ausgebildet ist, und die Arretierungseinrichtung (32) an einem mit dem Stützjoch verbundenen Zylinderboden (15) des Zylinderraums angeordnet ist.

9. Walzgerüst nach einem oder mehreren der vorangehenden Ansprüche,
**dadurch gekennzeichnet,**
**dass** sich der Bajonettring (34) formschlüssig an mit dem Stützjoch (12) verbundenen Stützwangen (45) abstützt.

## Claims

1. A roll stand (13) comprising a lower work roll and an upper work roll and at least one roll adjustment device (10) which is supported on a support brace (12) of the roll stand and serves to generate a roll force acting in a rolling gap formed between the work rolls, the roll adjustment device having a telescopic cylinder comprising a first adjustment cylinder and a second adjustment cylinder, a piston of the second adjustment cylinder being guided in a piston of the first adjustment cylinder,
**characterized in that**
the first adjustment cylinder is realized as a long-stroke cylinder (11) comprising a long-stroke piston (18) and the second adjustment cylinder is realized as a short-stroke cylinder (23) comprising a short-stroke piston (24), the long-stroke cylinder having an arresting means (32) for arresting the stroke H, the arresting means (32) being connected with the support brace in a force-fitting or form-fitting manner.

2. The roll stand according to claim 1,
**characterized in that**
the long-stroke piston (18) forms a cylinder chamber (22) of the short-stroke cylinder (23) and the short-stroke piston (24) is subjected to pressure through a pressure medium channel (30) formed in a piston rod (19, 25) of the long-stroke cylinder (11) or of the short-stroke cylinder (23).

3. The roll stand according to claim 2,
**characterized in that**
the arresting means (32) cooperates with the piston rod (19) of the long-stroke cylinder (11) **in that** a locking means arranged on the roll stand (13) outside of the cylinder chamber (17) of the long-stroke cylinder has an outer engagement means that engages an inner engagement means formed at the circumference of the piston rod.

4. The roll stand according to claim 3,
**characterized in that**
the piston rod (19) has a bayonet collar (33) having axial guiding grooves (36) and peripheral locking grooves (37) for forming the inner engagement means, the bayonet collar (33) cooperating with a bayonet ring (34) having radial inner locking protrusions (38) for forming the outer engagement means.

5. The roll stand according to claim 4,
**characterized in that**
the arresting means (32) has a drive means (39) arranged radially outside on the bayonet ring (34) for actuating the locking means, the drive means (39) causing the bayonet ring to rotate about a piston axis (35) of the piston rod (19) of the long-stroke cylinder (11) into a locking position.

6. The roll stand according to claim 5,
**characterized in that**
the drive means (39) is realized as a circumferential gear mechanism comprising a drive element arranged at the circumference of the bayonet ring (34).

7. The roll stand according to claim 5 or 6,
**characterized in that**
the drive means (39) is realized as a hydraulic drive means.

8. The roll stand according to one or more of the preceding claims,
**characterized in that**
the cylinder chamber (22) of the long-stroke cylinder (11) is formed in the support brace (12) and the arresting means (32) is arranged on a cylinder bottom (15) of the cylinder chamber, the cylinder bottom (15) being connected with the support brace.

9. The roll stand according to one or more of the preceding claims,
**characterized in that**
the bayonet ring (34) is supported in a form-fitting manner on support cheeks (45) connected with the support brace (12).

## Revendications

1. Cage de laminoir (13) comprenant un cylindre de travail inférieur et un cylindre de travail supérieur et au moins un dispositif d'ajustement de cylindre (10) qui est supporté sur un étrier de support (12) de la cage de laminoir et sert à générer une force de laminage agissant dans une fente de laminage formée entre les cylindres de travail, le dispositif d'ajustement de cylindre comportant un cylindre télescopique comprenant un premier cylindre d'ajustement et und deuxième cylindre d'ajustement, un piston du deuxième cylindre d'ajustement étant guidé dans un piston du premier cylindre d'ajustement,
**caractérisée en ce que**
le premier cylindre d'ajustement est réalisé comme cylindre à longue course (11) comprenant un piston à longue course (18) et le deuxième cylindre d'ajustement est réalisé comme cylindre à faible course (23) comprenant a piston à faible course (24), le cylindre à longue course ayant un moyen d'arrêt (32) destiné à arrêter la course H, le moyen d'arrêt (32) étant relié avec l'étrier de support en liaison par force ou par forme.

2. Cage de laminoir selon la revendication 1,
**caractérisée en ce que**
le piston à longue course (18) forme une chambre de cylindre (22) du cylindre à faible course (23) et le piston à faible course (24) est pressurisé par un canal de fluide de pression (30) formé dans une tige de piston (19, 25) du cylindre à longue course (11) ou du cylindre à faible course (23).

3. Cage de laminoir selon la revendication 2,
**caractérisée en ce que**
le moyen d'arrêt (32) coopère avec la tige de piston (19) du cylindre à longue course (11) **en ce qu'**un moyen de verrouillage disposé sur la cage de laminoir (13) en dehors de la chambre de cylindre (17) du cylindre à longue course comporte un moyen d'engagement extérieur qui s'engage dans un moyen d'engagement intérieur formé à la circonférence de la tige de piston.

4. Cage de laminoir selon la revendication 3,
**caractérisée en ce que**
la tige de piston (19) comporte un collet de baïonnette (33) ayant de rainures de guidage (36) axiales et des rainures de verrouillage (37) périphériques pour former le moyen d'engagement intérieur, le collet de baïonnette (33) coopérant avec un anneau de baïonnette (34) ayant des protrusions de verrouillage (38) intérieures radiales pour former le moyen d'engagement extérieur.

5. Cage de laminoir selon la revendication 4,
**caractérisée en ce que**
le moyens d'arrêt (32) comporte un moyen d'entraînement (39) disposé radialement à l'extérieur de l'anneau de baïonnette (34) et destiné à actionner le moyen de verrouillage, le moyen d'entraînement (39) effectuant une rotation de l'anneau de baïonnette autour d'un axe de piston (35) de la tige de piston (19) du cylindre à longue course (11) dans une position de verrouillage.

6. Cage de laminoir selon la revendication 5,
**caractérisée en ce que**
le moyen d'entraînement (39) est réalisé comme engrenage circonférentiel comprenant un élément d'entraînement disposé sur la circonférence de l'anneau de baïonnette (34).

7. Cage de laminoir selon la revendication 5 ou 6,
**caractérisée en ce que**
le moyen d'entraînement (39) est réalisé comme moyen d'entraînement hydraulique.

8. Cage de laminoir selon une ou plusieurs des revendications précédentes,
**caractérisée en ce que**
la chambre de cylindre (22) du cylindre à longue course (11) est formée dans l'étrier de support (12) et le moyen d'arrêt (32) est disposé sur un fond de cylindre (15) de la chambre de cylindre, le fond de cylindre (15) étant relié avec l'étrier de support.

9. Cage de laminoir selon une ou plusieurs des revendications précédentes,
**caractérisée en ce que**
l'anneau de baïonnette (34) est supporté en liaison par forme sur des joues de support (45) reliées avec l'étrier de support (12).
